# FASCICULE DE BREVET EUROPEEN

(11) **EP 3 474 995 B1**
(45) Date de publication et mention de la délivrance du brevet: **08.04.2020**
(21) Numéro de dépôt: 17737057.4
(22) Date de dépôt: 23.06.2017
(51) Int. Cl.: B02C 18/06, B02C 18/24, E04F 11/18

(54) **DISPOSITIF DE BROYAGE À HAUT DÉBIT COMPORTANT UNE OPÉRATION DE BROYAGE RÉGLABLE**
HOCHDURCHSATZSCHLEIFVORRICHTUNG MIT EINER ANPASSBAREN SCHLEIFOPERATION
HIGH-THROUGHPUT GRINDING DEVICE COMPRISING AN ADJUSTABLE GRINDING OPERATION

(30) Priorité: 28.06.2016 CH 8202016
(43) Date de publication de la demande: 01.05.2019
(73) Titulaire: FREWITT FABRIQUE DE MACHINES S.A., 1763 Granges-Paccot (CH)
(72) Inventeur: VIRDIS, Antoine, 1724 Ferpicloz (CH)
(74) Mandataire: P&TS SA (AG, Ltd.)
(86) Numéro de dépôt international: PCT/IB2017/053753
(87) Numéro de publication internationale: WO 2018/002786

(56) Documents cités:
- US-A1- 2006 138 258
- US-A1- 2011 114 775
- US-A1- 2013 119 172

## Description

### Domaine technique

La présente invention concerne un dispositif de broyage pouvant mettre en oeuvre une opération de broyage qui permet d'ajuster les paramètres de broyage et qui permet un débit élevé de la matière broyée.

### Etat de la technique

Dans les broyeurs oscillants classiques, le matériau à broyer est broyé entre un rotor rotatif et un tamis. Les propriétés souhaitées du matériau broyé, comme la taille des grains de particules et la vitesse d'écoulement des particules, peuvent être obtenues en sélectionnant de manière adéquate les paramètres de broyage appropriés, tels que la vitesse de rotation du rotor et/ou l'amplitude d'oscillation et de la fréquence dans le cas où le rotor est oscillant. La sélection correcte des paramètres de broyage appropriés est également critique pour éviter une augmentation importante de la température qui pourrait être préjudiciable à la qualité de la matière broyée. Au cours de la plupart des opérations de broyage, cependant, il peut être difficile de choisir les paramètres qui sont appropriés pendant toute l'opération de broyage. En effet, lors du broyage, le matériau peut modifier ses propriétés, par exemple en raison de la température et/ou humidité élevée, ce qui rend les paramètres de broyage insuffisants. Pour obtenir une taille de particule acceptable et uniforme du matériau broyé, il est nécessaire de modifier les paramètres de broyage pendant l'opération de broyage. Un autre problème est d'obtenir un débit élevé de la matière broyée. Le document US2013/119172A1 décrit un dispositif de broyage qui comprend un rotor monté rotatif et un ensemble tamis, et il divulgue le préambule de la revendication 1.

### Bref résumé de l'invention

La présente invention concerne un dispositif de broyage pour mettre en oeuvre une opération de broyage, comprenant:
une unité de broyage incluant un corps qui comporte une chambre de broyage, laquelle peut être remplie d'une matière à broyer, un rotor monté rotatif autour d'un axe dans le corps, un tamis , et une unité d'entrainement commandant les mouvements de le rotor par rapport au tamis pendant l'opération de broyage;
dans lequel l'unité d'entrainement est conçue pour fournir un mouvement d'oscillation au rotor autour de l'axe, l'angle d'oscillation pouvant être varié pendant l'opération de broyage; et
dans lequel la chambre de broyage est configurée de manière à diriger le produit à broyer selon une direction sensiblement parallèle à l'axe de rotation du rotor; caractérisé en ce que le dispositif comporte un élément de transmission comprenant un arbre de broyage sur lequel est monté le rotor, l'élément de transmission transmettant l'entraînement de l'unité d'entraînement à l'arbre de broyage; le rotor étant monté verticalement, concentrique avec le tamis; et en ce que le rotor comporte un palier arrangé pour être monté sur un arbre de broyage et un disque s'étendant radialement à partir du palier, le disque étant de forme tronconique, de sorte à guider la matière à broyer vers les lames et le tamis.

Le dispositif de broyage de l'invention permet de mettre en oeuvre une opération de broyage dans laquelle il est possible d'ajuster les paramètre de broyage, tout en permettant un débit élevé de la matière broyée.

### Brève description des figures

Des exemples de mise en oeuvre de l'invention sont indiqués dans la description illustrée par les figures annexées dans lesquelles :
la figure 1 montre un dispositif 1 de broyage comportant un rotor et un tamis, selon un mode de réalisation;
la figure 2 montre une vue en perspective du tamis; et
la figure 3 montre une vue détaillée du rotor, selon un mode de réalisation.

### Exemple(s) de mode de réalisation

La figure 1 montre un dispositif 1 de broyage pour mettre en oeuvre une opération de broyage, selon un mode de réalisation. L'unité de broyage 2 comprend un corps 3 comportant une chambre 20 de broyage. Un rotor 4 est monté rotatif autour d'un axe 5 dans le corps 3. Un tamis 21 est monté concentrique autour du rotor 4. Une unité d'entrainement 60 (seulement partiellement visible dans la figure 1) peut être fonctionnellement connectée à l'unité de broyage 2 afin d'entraîner le rotor 4 par rapport au tamis 21 pendant l'opération de broyage. Selon cet arrangement, le rotor 4 est monté sensiblement verticalement, concentrique avec le tamis 21.

La matière à broyer peut être introduite dans la chambre 20 de broyage du dessus, par une entrée 32. Lors de l'opération de broyage, la matière est broyée par l'action combinée du rotor 4 et du tamis 21 et la matière broyé qui a traversé le tamis 21 sort de l'unité de broyage 2 par une sortie 33 (par le bas).

Le dispositif 1 de broyage comporte un élément de transmission 61 comprenant un arbre de broyage 6 sur lequel est monté le rotor 4. L'élément de transmission 61 est configuré pour transmettre l'entraînement de l'unité d'entraînement 60 à l'arbre de broyage 6.

Selon une forme préférée, l'élément de transmission 61 comprend un joint de transmission 62 permettant l'entraînement de l'arbre de broyage 6 par l'intermédiaire d'un arbre de transmission 63, sensiblement orthogonal à l'arbre de broyage 6. L'arbre de broyage 6 est monté dans un palier d'arbre de broyage 64 et l'arbre de transmission 63 est monté dans un palier de transmission 65.

L'élément de transmission 61 peut également être configuré de manière à entraîner le rotor 4 directement par le haut ou par le bas, c'est-à-dire, fournir une connexion fonctionnelle selon l'orientation de l'axe 5 de rotation du rotor 4 (transmission directe).

Avantageusement, l'élément de transmission 61 comporte également une unité de connexion 30 permettant de connecter de manière fonctionnelle l'unité de broyage 2 à l'unité d'entraînement 60, par l'intermédiaire de l'élément de transmission 61. L'unité de connexion 30 est configurée pour permettre de connecter l'élément de transmission 61 à l'unité d'entraînement 60 de manière amovible. La connexion de l'élément de transmission 61 à l'unité d'entraînement 60 peut comprendre un collier de type "Tri-clamp" ou tout autre système de connexion rapide approprié.

Lorsque l'unité de broyage 2 est connecté à l'unité d'entraînement 60, par l'intermédiaire de l'élément de transmission 61 et de l'unité de connexion 30, l'unité d'entraînement 60 entraîne l'arbre de broyage 6 en rotation autour de l'axe 5. Les mouvements du rotor 4 par rapport au tamis 21 peuvent être commandés de sorte à réaliser l'opération de broyage, c'est-à-dire, permettre le fractionnement de la matière à broyer par l'action combinée du rotor 4 et du tamis 21, selon les spécifications de broyage désirées.

La chambre de broyage 2 configurée de manière à ce que la matière circule de haut en bas (entre l'entrée 32 et la sortie 33), selon une direction sensiblement parallèle à l'axe 5 de rotation du rotor 4, permet de profiter de la gravité et d'augmenter le débit de la matière broyée par rapport à un dispositif dans lequel le rotor et le tamis sont orientés horizontalement. Le débit de la matière broyée est également augmenté par la surface plus grande du tamis 21 concentrique par rapport à un tamis placé sous un rotor tournant selon un axe orienté horizontalement.

Dans un mode de réalisation, l'unité de connexion 30 inclut un module adaptateur 31 configuré pour adapter les caractéristiques de l'unité d'entraînement 60 aux besoins de l'unité de broyage 2 fonctionnellement connectée à l'unité d'entraînement 60. Il est ainsi possible de connecter de manière fonctionnelle différentes unités de broyage 2 en fonction du procédé de broyage que l'on souhaite exécuter. Un avantage de l'unité de connexion 30 est qu'une seule unité d'entraînement 60 peut être utilisée pour plusieurs chambres de broyage 2, diminuant les coûts de l'équipement.

Le débit de la matière à broyer entrant dans la chambre 2 de broyage peut être régulé par l'ajout d'un système de dosage (non représenté). Le débit peut également être modifié par entraînement de la matière dans un flux d'air (non représenté).

Un flux d'air de protection 50 peut être injecté le long de l'arbre 5 de rotor, dirigé vers le rotor 4 de manière à empêcher une infiltration de la matière à broyer dans l'élément de transmission 61 et d'éviter un risque de surchauffe de l'élément de transmission 61 et du rotor 4.

L'unité d'entraînement 60 et/ou l'élément de transmission 61 peuvent intégrer un système de refroidissement pour permettre de traiter des matières sensibles thermiquement.

Le dispositif 1 de broyage peut être adapté pour du broyage cryogénique ou du broyage sous vide. Le dispositif 1 de broyage peut être utilisé sous atmosphère inerte pour permettre de traiter des produits explosifs.

La figure 2 montre une vue en perspective du tamis 21, selon un mode de réalisation. Le tamis 21 est cylindrique et peut être monté dans le corps 3 de la chambre de broyage 2 de manière concentrique à l'axe 5 de rotation du rotor 4. Dans l'exemple illustré, le tamis 21 est monté entre deux anneaux de support 22 maintenus solidaires par des vis 23. L'anneau de support 22 inférieur comprend un palier de tamis 24 pour le montage du tamis 21 sur le palier d'arbre de broyage 64.

Le tamis 21 peut être constitué d'une partie filtrante 25 et d'une partie support 26. La partie support 26 est pourvue de larges ouvertures 27 par lesquelles la matière broyée passe au travers de la partie filtrante 25 lors de l'opération de broyage. La partie support 26 peut être constituée d'un élément épais et solide, assurant au tamis 21 une certaine rigidité. La partie filtrante 25 peut être composée de fines ouvertures afin de faciliter un débit fluide d'écoulement des matières. Le tamis 21 peut être fabriqué dans un matériau en alliage métallique. De façon préférée, la partie filtrante 25 et la partie support 26 sont formées intégralement de sorte que le tamis 21 est formé d'une seule pièce. Un tel tamis 21 permet, par opposition aux tamis constitués de plusieurs éléments collés ou soudés, d'éviter que les matières poudreuses s'immiscent dans des cavités, entre la partie filtrante 25 et la partie support 26. Le tamis 21 cylindrique permet une plus grande surface de broyage.

Le tamis 21 peut être couplé à un générateur de vibrations (non représenté) de manière à faciliter l'écoulement de la matière broyée au travers du tamis 21. L'effet de la vibration permet d'éviter que la matière vienne s'agglomérer dans les ouvertures du tamis 21 pendant l'opération de broyage, permettant ainsi un flux continu de la matière broyée, sans intervention humaine. En effet, les vibrations engendrées par le générateur de vibrations sont transmises à la partie filtrante 25 du tamis 21 de manière très efficace. Cela entraine une accélération de la circulation de la matière broyée, en permettant notamment d'éviter les risques de stagnation des matières poudreuses. Dans ce cas, le tamis 21 formé d'une seule pièce est avantageux puisque ce dernier est dépourvu de zones de collage ou de soudure et ne risque pas d'être fragilisé par les vibrations exercées par le générateur de vibrations.

Une vue détaillée du rotor 4 est montrée à la figure 3, selon un mode de réalisation. Le rotor 4 comporte un palier 40 arrangé pour être monté sur un arbre de broyage 6 parallèle à l'axe 5. Une pluralité de lames 41 sont disposées concentriques avec l'axe 5 de rotation du rotor 4 et sensiblement parallèle à cet axe 5. Le rotor 4 comprend un disque 42 s'étendant radialement à partir du palier 40. Les lames sont montées à la périphérie du disque 42. Dans l'exemple illustré, le rotor comporte cinq lames 41 distribuée angulairement équidistantes. Cependant un nombre différent de lames 41 ainsi qu'une disposition différente sont également possibles selon les besoin du procédé de broyage.

De manière préférée, le disque 42 occupe sensiblement toute la surface sous le tamis 21 de sorte à diriger la matière à broyer sur les côtés, c'est-à-dire en passant au travers du tamis 21.

Avantageusement, le disque 42 a une forme tronconique de manière à ce que la matière à broyer est guidée vers la zone de broyage, c'est-à-dire vers les lames 41 et le tamis 21. De la sorte, la forme tronconique du disque 42 évite que la matière à broyer réside trop longtemps (autrement dit, évite une zone de rétention de la matière à broyer) dans la région comprise entre le palier de rotor 40 et les lames 41.

Dans un mode de réalisation, le mouvement du rotor 4 par rapport au tamis 21 comprend un mouvement de rotatif autour de l'axe 5. La vitesse de rotation du rotor 4 peut être variée, par exemple, selon le procédé de broyage, le type de rotor 4 et/ou de tamis 21 et la matière à broyer. La vitesse de rotation du rotor 4 peut également être variée pendant le procédé de broyage.

Le mouvement du rotor 4 par rapport au tamis 21 comprend également un mouvement d'oscillation avec une fréquence d'oscillation qui peut être variée pendant l'opération de broyage. En particulier, le rotor 4 peut être pivoté dans un sens ou dans l'autre par rapport au tamis 21. Le mouvement d'oscillation peut se faire avec un angle d'oscillation prédéterminé (c'est-à-dire avec une amplitude d'oscillation prédéterminée).

L'angle d'oscillation prédéterminé peut avoir une valeur comprise entre 0 and 360°. L'angle d'oscillation prédéterminé peut également correspondre à plusieurs tours complets dans un même sens.

Le rotor peut osciller avec une fréquence d'oscillation entre 0 et 4 Hz. La fréquence d'oscillation peut être variée pendant l'opération de broyage. Dans une variante, un mouvement vibratoire du rotor 4 peut être obtenu lorsque ce dernier est oscillé avec une fréquence d'oscillation inférieure à environ 2°.

Le mouvement du rotor 4 par rapport au tamis 21 peut également comprendre un décalage de l'angle d'oscillation pendant l'opération de broyage, par exemple à chaque oscillation du mouvement d'oscillation du rotor 4. Un tel décalage de l'angle d'oscillation signifie que la position angulaire du rotor 4 est décalée par la valeur de décalage de l'angle d'oscillation après la complétion d'un cycle d'oscillation (un mouvement d'oscillation). Le décalage de l'angle d'oscillation peut être compris entre 0 et 90°. Le décalage de l'angle d'oscillation peut être varié pendant l'opération de broyage.

Selon une variante non illustrée, l'unité d'entraînement 60 peut comprendre un contrôleur configuré de manière à déterminer des paramètres de broyage sur la base de signaux fournis par un capteur. Les paramètres déterminés par le contrôleur peuvent être alors utilisés pour contrôler l'unité d'entraînement 60 de sorte à entraîner le rotor 4 en fonction des paramètres déterminés. De la sorte, l'opération de broyage peut être optimisée en fonction de la matière à broyer et des conditions de broyage, qui sont mesurées par le capteur. Les mouvements du rotor 4 peuvent donc être contrôlés en temps réel pendant l'opération de broyage.

Les mouvements du rotor 4 par rapport au tamis 21 décrit ci-dessus peuvent être ajustés selon les paramètres de broyage déterminés par le contrôleur sur la base des signaux fournis par le capteur.

Dans l'exemple de la figure 3, les lames 41 sont illustrées avec une section sensiblement carrée. Cependant, d'autres configurations de lames 41 sont également possibles selon le ou les procédés de broyage que l'on souhaite réaliser.

Selon un mode de réalisation non illustré, une première face 43 longitudinale de la lame 41 comporte un profil qui diffère d'une seconde face 44 longitudinale opposée à la première face 43. Dans cette configuration, lorsque le rotor 4 tourne dans un sens, l'une de la première ou seconde face 43, 44 correspond au bord d'attaque, c'est-à-dire le côté de la lame 41 qui fait face à la matière lors de la rotation de rotor 4. Lorsque le rotor 4 tourne dans le sens opposé, l'autre face 44, 43 correspond au bord d'attaque. De la sorte, il est possible de réaliser deux procédés de broyage différents selon le sens de rotation du rotor 4.

Selon un autre mode de réalisation, les lames 41 sont configurées de manière à exercer une poussée vers le tamis 21 de la matière. Ce type de configuration des lames 41 est particulièrement approprié lorsque le rotor tourne à basse vitesse, par exemple, lorsque la vitesse du rotor 4 est entre0 et 200 rpm. Un exemple d'une telle configuration est montré à la figure 3, dans lequel les lames 41 de section sensiblement carrée sont disposées avec les faces 43, 44 faisant un angle θ par rapport un rayon 45 du rotor 4. Une telle configuration des lames 41 a pour effet que la matière broyée est poussée vers le tamis 21 de par l'inclinaison des faces 43, 44 par rapport au tamis 21. L'angle θ peut varier entre 10° et 80°, mais est préférablement compris entre 40° et 60°. On comprendra cependant que les lames peuvent être disposées avec l'une des faces sensiblement parallèle au tamis 21, c'est-à-dire, avec un angle θ sensiblement nul ou tout autre angle θ entre 0° et 10° et entre 80° et 90°. La vitesse du rotor 4 peut également être supérieure à 200 rpm.

### Numéros de référence employés sur les figures

- 1: dispositif de broyage
- 2: unité de broyage
- 20: chambre de broyage
- 21: tamis
- 22: anneau de support
- 23: vis
- 25: partie filtrante
- 26: partie support
- 27: ouverture
- 3: corps
- 30: unité de connexion
- 31: module adaptateur
- 32: entrée
- 33: sortie
- 4: rotor
- 40: palier de rotor
- 41: lame
- 42: disque
- 43: première face
- 44: seconde face
- 45: rayon
- 5: axe
- 50: flux d'air de protection
- 6: arbre de broyage
- 60: unité d'entrainement
- 61: élément de transmission
- 62: joint de transmission
- 63: arbre de transmission
- 64: palier d'arbre de broyage
- 65: palier de transmission
- 7: axe d'entraînement

## Revendications

1. Dispositif (1) de broyage pour mettre en œuvre une opération de broyage, comprenant:
une unité de broyage (2) incluant un corps (3) qui comporte une chambre (20) de broyage, laquelle peut être remplie d'une matière à broyer, un rotor (4) monté rotatif autour d'un axe (5) dans le corps (3), un tamis (21), et une unité d'entrainement (60) commandant les mouvements du rotor (4) par rapport au tamis (21) pendant l'opération de broyage;
dans lequel l'unité d'entrainement (60) est conçue pour fournir un mouvement d'oscillation au rotor (4) autour de l'axe (5), l'angle d'oscillation pouvant être varié pendant l'opération de broyage; et
dans lequel la chambre de broyage (2) est configurée de manière à diriger le produit à broyer selon une direction sensiblement parallèle à l'axe (5) de rotation du rotor (4); **caractérisé en ce que**
le dispositif comporte un élément de transmission (61) comprenant un arbre de broyage (6) sur lequel est monté le rotor (4), l'élément de transmission (61) transmettant l'entraînement de l'unité d'entraînement (60) à l'arbre de broyage (6);
le rotor (4) étant monté verticalement, concentrique avec le tamis (21); et
**en ce que** le rotor (4) comporte un palier (40) arrangé pour être monté sur un arbre de broyage (6) et un disque (42) s'étendant radialement à partir du palier (40), le disque (42) étant de forme tronconique, de sorte à guider la matière à broyer vers les lames (41) et le tamis (21).

2. Le dispositif selon la revendication 1,
dans lequel le tamis (21) est cylindrique et concentrique à l'axe (5) de rotation du rotor (4).

3. Le dispositif selon la revendication 1 ou 2,
dans lequel le rotor (4) comprend une pluralité de lames (41) concentriques avec l'axe (5) et sensiblement parallèle à cet axe (5).

4. Le dispositif selon l'une des revendications 1 à 3,
dans lequel l'élément de transmission (61) comprend un joint de transmission (62) permettant l'entraînement de l'arbre de broyage (6) par l'intermédiaire d'un arbre de transmission (63), sensiblement orthogonal à l'arbre de broyage (6).

5. Le dispositif selon l'une des revendications 1 à 4,
comportant en outre une unité de connexion (30) configurée pour connecter l'élément de transmission (61) à l'unité d'entraînement (60) de manière fonctionnelle et amovible.

6. Le dispositif selon la revendication 5,
dans lequel l'unité de connexion (30) comprend un module adaptateur (31) configuré pour adapter les caractéristiques de l'unité d'entraînement (60) aux besoins de l'unité de broyage (2) fonctionnellement connectée à l'unité d'entraînement (60).

7. Le dispositif selon l'une des revendications de 1 à 6,
dans lequel le mouvement d'oscillation comprend une fréquence d'oscillation qui peut être variée pendant l'opération de broyage.

8. Le dispositif selon l'une des revendications de 1 à 7,
dans lequel l'angle d'oscillation peut être décalé pendant l'opération de broyage.

9. Le dispositif selon l'une des revendications de 1 à 8,
dans lequel la vitesse de rotation du rotor (4) peut être variée pendant l'opération de broyage.

10. Le dispositif selon l'une des revendications de 3 à 9,
dans lequel une première face (43) longitudinale de la lame (41) comporte un profil qui diffère d'une seconde face (44) longitudinale opposée à la première face (43) de sorte que deux procédés de broyage peuvent être réalisés selon le sens de rotation du rotor (4).

11. Le dispositif selon l'une des revendications de 3 à 9,
dans lequel les lames (41) sont configurées de manière à exercer une poussée vers le tamis (21) de la matière à broyer.

## Patentansprüche

1. Schleifvorrichtung (1), um einen Schleifvorgang durchzuführen, aufweisend:
eine Schleifeinheit (2), enthaltend einen Körper (3), welcher eine Schleifkammer (20) umfasst, welche mit einem zu schleifenden Material gefüllt werden kann, einen Rotor (4), welcher drehbar um eine Achse (5) in dem Körper (3) montiert ist, ein Sieb (21) und eine Antriebseinheit (60), welche die Bewegungen des Rotors (4) in Bezug auf das Sieb (21) während des Schleifvorgangs steuert;
bei welcher die Antriebseinheit (60) dafür konzipiert ist, dem Rotor (4) eine Oszillationsbewegung um die Achse (5) zu verleihen, wobei der Oszillationswinkel während des Schleifvorgangs variiert werden kann; und bei welcher die Schleifkammer (2) dafür ausgelegt ist, um das zu schleifende Produkt entlang einer zu der Achse (5) des Rotors (4) im Wesentlichen parallelen Richtung zu leiten; **dadurch gekennzeichnet, dass** die Vorrichtung ein Übertragungselement (61) umfasst, welches eine Schleifwelle (6) aufweist, an welcher der Rotor (4) montiert ist, wobei das Übertragungselement (61) den Antrieb der Antriebseinheit (60) auf die Schleifwelle (6) überträgt;
wobei der Rotor (4) vertikal, konzentrisch mit dem Sieb (21) montiert ist; und
dass der Rotor (4) ein Lager (40), welches dafür eingerichtet ist, um an einer Schleifwelle (6) montiert zu werden, und eine Scheibe (42) umfasst, welche sich radial von dem Lager (40) erstreckt, wobei die Scheibe (42) kegelstumpfförmig ist, um das zu schleifende Material in Richtung auf die Klingen (41) und das Sieb (21) zu führen.

2. Vorrichtung nach Anspruch 1,
bei welcher das Sieb (21) zylindrisch und konzentrisch mit der Drehachse (5) des Rotors (4) ist.

3. Vorrichtung nach Anspruch 1 oder 2,
bei welcher der Rotor (4) eine Vielzahl von Klingen (41) aufweist, welche konzentrisch mit der Achse (5) und im Wesentlichen parallel zu dieser Achse (5) sind.

4. Vorrichtung nach einem der Ansprüche 1 bis 3,
bei welcher das Übertragungselement (61) ein Übertragungsgelenk (62) aufweist, welches den Antrieb der Schleifwelle (6) mit Hilfe einer Antriebswelle (63) ermöglicht, welche im Wesentlichen senkrecht zu der Schleifwelle (6) ist.

5. Vorrichtung nach einem der Ansprüche 1 bis 4, außerdem umfassend eine Verbindungseinheit (30), welche dafür ausgelegt ist, das Übertragungselement (61) mit der Antriebseinheit (60) in funktionsmäßiger und abnehmbarer Weise zu verbinden.

6. Vorrichtung nach Anspruch 5,
bei welcher die Verbindungseinheit (30) ein Adaptermodul (31) aufweist, welches dafür ausgelegt ist, die Kenndaten der Antriebseinheit (60) an die Erfordernisse der Schleifeinheit (2), welche funktionsmäßig mit der Antriebseinheit (60) verbunden ist, anzupassen.

7. Vorrichtung nach einem der Ansprüche 1 bis 6,
bei welcher die Oszillationsbewegung eine Oszillationsfrequenz aufweist, welche während des Schleifvorgangs variiert werden kann.

8. Vorrichtung nach einem der Ansprüche 1 bis 7,
bei welcher der Oszillationswinkel während des Schleifvorgangs verschoben werden kann.

9. Vorrichtung nach einem der Ansprüche 1 bis 8,
bei welcher die Drehzahl des Rotors (4) während des Schleifvorgangs variiert werden kann.

10. Vorrichtung nach einem der Ansprüche 3 bis 9,
bei welcher eine erste longitudinale Fläche (43) der Klinge (41) ein Profil aufweist, welches von einer zweiten, der ersten Fläche (43) gegenüber liegenden, longitudinalen Fläche (44) verschieden ist, so dass entsprechend der Drehrichtung des Rotors (4) zwei Schleifverfahren erzielt werden können.

11. Vorrichtung nach einem der Ansprüche 3 bis 9,
bei welcher die Klingen (41) dafür ausgelegt sind, um eine Schubkraft des zu schleifenden Materials in Richtung auf das Sieb (21) auszuüben.

## Claims

1. Grinding device (1) for implementing a grinding operation, comprising:
a grinding unit (2) including a body (3) that comprises a grinding chamber (20), which may be filled with a material for grinding, a rotor (4) mounted rotatably about an axis (5) in the body (3), a screen (21) and a drive unit (60) commanding the movements of the rotor (4) relative to the screen (21) during the grinding operation;
wherein the drive unit (60) is designed to supply an oscillation movement to the rotor (4) about the axis (5), it being possible for the oscillation angle to be varied during the grinding operation; and
wherein the grinding chamber (2) is configured such as to direct the product for grinding in a direction substantially parallel to the axis (5) of rotation of the rotor (4); **characterized in that**
the device comprises a transmission element (61) comprising a grinding shaft (6) on which the rotor (4) is mounted, the transmission element (61) transmitting the drive from the drive unit (60) to the grinding shaft (6);
the rotor (4) being mounted vertically, concentric with the screen (21); and
**in that** the rotor (4) comprises a bearing (40) arranged such as to be mounted on a grinding shaft (6) and a disk (42) extending radially from the bearing (40), the disk (42) being frustoconical such as to guide the material for grinding towards the blades (41) and the screen (21).

2. The device according to Claim 1, wherein the screen (21) is cylindrical and concentric with the axis (5) of rotation of the rotor (4).

3. The device according to Claim 1 or 2, wherein the rotor (4) comprises a plurality of blades (41) concentric with the axis (5) and substantially parallel to this axis (5).

4. The device according to one of Claims 1 to 3, wherein the transmission element (61) comprises a transmission joint (62) allowing the driving of the grinding shaft (6) by means of a transmission shaft (63), substantially orthogonal to the grinding shaft (6).

5. The device according to one of Claims 1 to 4, further comprising a connection unit (30) configured such as to connect the transmission element (61) to the drive unit (60) in a functional and removable manner.

6. The device according to Claim 5, wherein the connection unit (30) comprises an adapter module (31) configured such as to adapt the characteristics of the drive unit (60) to the requirements of the grinding unit (2) functionally connected to the drive unit (60).

7. The device according to one of Claims 1 to 6, wherein the oscillation movement comprises an oscillation frequency that may be varied during the grinding operation.

8. The device according to one of Claims 1 to 7, wherein the oscillation angle may be offset during the grinding operation.

9. The device according to one of Claims 1 to 8, wherein the speed of rotation of the rotor (4) may be varied during the grinding operation.

10. The device according to one of Claims 3 to 9, wherein a first longitudinal face (43) of the blade (41) comprises a profile that differs from a second longitudinal face (44) opposite the first face (43) such that two grinding processes may be performed depending on the direction of rotation of the rotor (4).

11. The device according to one of Claims 3 to 9, wherein the blades (41) are configured such as to thrust the material for grinding towards the screen (21).
